# EUROPÄISCHE PATENTSCHRIFT

(11) **EP 1 918 650 B1**
(45) Veröffentlichungstag und Bekanntmachung des Hinweises auf die Patenterteilung: **10.07.2019**
(21) Anmeldenummer: 07018241.5
(22) Anmeldetag: 18.09.2007
(51) Int. Cl.: F24F 1/00, F24F 1/01, F24F 7/06

(54) **Verfahren zur Klimatisierung eines Raums und Klimatisierungsvorrichtung**
Air-conditioning method for a room and air-conditioning device
Procédé de climatisation d'une pièce et dispositif de climatisation

(30) Priorität: 31.10.2006 DE 102006051858
(43) Veröffentlichungstag der Anmeldung: 07.05.2008
(73) Patentinhaber: Kampmann GmbH, 49811 Lingen (Ems) (DE)
(72) Erfinder: Sabelhaus, Clemens, 49808 Lingen (DE)
(74) Vertreter: Möller, Friedrich

(56) Entgegenhaltungen:
- EP-A2- 0 207 718
- DE-A1- 3 806 903
- DE-A1- 10 122 488
- DE-A1- 19 548 599

## Beschreibung

Die Erfindung betrifft ein Verfahren zum Klimatisieren eines Raums mit einem in einem Bodenkanal angeordneten Konvektor gemäß dem Oberbegriff des Anspruchs 1 sowie eine Klimatisierungsvorrichtung zur Unterfluranordnung in Fensternähe gemäß dem Oberbegriff des Anspruchs 5.

Bei der Erfindung geht es um die Klimatisierung von Räumen unter Verwendung von Quellluft. Unter Klimatisierung wird in diesem Zusammenhang das Heizen und Kühlen sowie die Zufuhr aufbereiteter Luft, sogenannte Quellluft, verstanden. Aufbereitete Luft wird dabei durch Luftauslässe im Boden in den Raum eingeleitet. Diese bodenseitige Quellluftzufuhr ermöglicht eine turbulenzarme Raumlüftung und wird deshalb als sehr komfortabel empfunden.

Problematisch bei der zuvor beschriebenen Klimatisierung, nämlich Lüftung und/oder Temperierung, ist der im Winter auftretende Kaltluftabfall im Bereich von Fenstern. Dazu ist aus der DE 38 06 903 A1 ein Klimatisierungsgerät zur Anordnung vor einer Brüstung unter einem Fenster vorgesehen. Dieses lässt sich nicht in einen Bodenkanal einsetzen, was vorzugsweise bei geschoßhohen Fenstern erforderlich ist. Aus der DE 101 22 488 A1 und der DE 195 48 599 A1 sind Lüftungssysteme bekannt, die mit vom Gebäudeäußeren stammender Frischluft arbeiten. Dem Lüftungssystem ist keine aus dem Rauminneren stammende Quellluft zuführbar.

Es liegt der Erfindung nun die Aufgabe zugrunde, ein Verfahren zum Klimatisieren eines Raums und eine Klimatisierungsvorrichtung zu schaffen, die in einfacher Weise eine turbulenzarme Zufuhr von Zuluft, insbesondere Quellluft, ermöglichen und den Kaltluftabfall im Bereich von Fenstern beseitigen.

Ein Verfahren zur Lösung der eingangs genannten Aufgabe weist die Maßnahmen des Anspruchs 1 auf. Demnach wird alternativ oder zusätzlich zur dem Raum zugeführten aufbereiteten Luft aus dem Bereich mindestens eines Fensters stammende Kaltluft am Konvektor entlanggeleitet. Dabei ist vorgesehen, die Kaltluft aus dem Bereich mindestens eines Fensters durch wenigstens einen Lufteintritt in den Bodenkanal einzuleiten und nach dem Entlangströmen am mindestens einen Konvektor aus mindestens einer darüber angeordneten Luftaustrittöffnung des Bodenkanals vom Boden aus als Warmluft in das Rauminnere zurückzuleiten. Im Winter, wenn Kaltluft sich im Bereich der Fenster bildet, wird diese Kaltluft beim Entlanggleiten am zum Heizen eingesetzten Konvektor erwärmt. Es kann so keine Kaltluft von den Fenstern ins Rauminnere gelangen. Durch das erfindungsgemäße Verfahren kann der mindestens eine Konvektor zum Heizen des Raums auch dann verwendet werden, wenn keine aufbereitete Luft, insbesondere Quellluft, oder Umluft in den Raum eingeleitet wird. Das Verfahren ermöglicht es aber auch, sowohl die Umluft oder Quellluft als auch die Kaltluft aus dem Fensterbereich zu erwärmen, um an kalten Tagen die gewünschte Temperatur im Raum herbeizuführen, aber auch das Eindringen von Kaltluft aus dem Fensterbereich ins Innere des Raums zu unterbinden.

Gemäß einer besonderen Ausgestaltung des Verfahrens ist vorgesehen, auch Umluft aus dem Rauminneren und/oder aufbereitete Quellluft an mindestens einem Konvektor entlang zu leiten und aus der wenigstens einen im Boden angeordneten Luftaustrittsöffnung über den Konvektor in das Rauminnere strömen zu lassen. Es kann so von dem mindestens einen Konvektor sowohl Luft aus dem Fensterbereich als auch Umluft oder Quellluft je nach Jahreszeit erwärmt oder abgekühlt werden. Vor allem bei extremen Außentemperaturen ist so eine wirksame zugfreie Raumheizung durch Erwärmen der Umluft oder Quellluft und der Kaltluft aus dem Fensterbereich gewährleistet.

Gemäß einem alternativen Verfahren ist vorgesehen, Umluft aus dem Rauminneren oder aufbereitete Luft, insbesondere Quellluft, aus dem Bodenkanal durch mindestens eine Luftaustrittsöffnung vor dem Konvektor ins Rauminnere zu leiten. Dabei wird der mindestens eine Konvektor von der Umluft oder Quellluft umgangen, so dass diese Luft vom Konvektor nicht erwärmt oder abgekühlt wird. Es findet dann erforderlichenfalls nur ein Erwärmen der aus dem Fensterbereich stammenden Luft vom Konvektor statt.

Gemäß einem weiteren alternativen Verfahren kann vorgesehen sein, bei unterbrochener Zufuhr von Umluft oder aufbereiteter Luft in den Bodenkanal nur die Luft aus dem Fensterbereich am Konvektor entlang zu leiten. Dann findet nur ein Aufheizen der Luft aus dem Fensterbereich statt, während aufbereitete Luft, insbesondere Quellluft, oder Umluft nicht aus dem Bodenkanal in den Raum geleitet wird. Diese Verfahrensweise eignet sich besonders dann, wenn sich niemand im Raum befindet, insbesondere nachts. Gleichwohl wird der Raum aber geheizt oder gekühlt, wenn die nächtlichen Außentemperaturen es erfordern. Wenn die Raumtemperatur erreicht ist, kann nachts der Betrieb des mindestens einen Konvektors vorzugsweise durch Thermostate geregelt unterbrochen werden. Tagsüber reicht es aus, wenn beim Erreichen der Raumtemperatur nur aufbereitete Luft, insbesondere Quellluft, oder Umluft durch den Bodenkanal ins Innere des Raums strömt, ohne dass diese Luft mindestens einen Konvektor passiert oder von diesem erwärmt bzw. gekühlt wird.

Eine Klimatisierungsvorrichtung zur Lösung der eingangs genannten Aufgabe weist die Merkmale des Anspruchs 5 auf. Demnach ist vorgesehen, dass der Bodenkanal fensterseitig wenigstens eine Lufteintrittsöffnung aufweist, der Bodenkanal in wenigstens zwei Kammern unterteilt ist, wobei wahlweise aus einer Kammer oder beiden Kammern Luft zum Konvektor gelangen kann, um dort erwärmt oder gekühlt zu werden, wobei in eine erste Kammer, der der Konvektor zugeordnet ist, die mindestens eine Lufteintrittsöffnung, durch die Kaltluft aus dem Fensterbereich in den Bodenkanal eintreten kann und im Bodenkanal eine dritte Kammer gebildet ist, die dem Konvektor vorgeordnet ist. Diese wenigstens eine Lufteintrittsöffnung ermöglicht den Eintritt an einer Fensterseite des Raums herabfallender Kaltluft in den Bodenkanal, so dass der mindestens eine Konvektor im Bodenkanal die in die erste Kammer des Bodenkanals gelangte Kaltluft erwärmen kann und so von den Fenstern kommende kalte Luft als erwärmte Luft durch die mindestens eine Luftaustrittsöffnung über dem mindestens einen Konvektor in den Raum wieder zurückströmt. Es wird so vermieden, dass sich an den Fenstern ansammelnde kalte Luft ins Rauminnere gelangt und dort zu einem unangenehm kalten Raumklima oder gar Zugerscheinungen führt. Durch die dritte Kammer strömt Luft, insbesondere aufbereitete Quellluft oder Umluft, die nicht erwärmt oder abgekühlt werden soll und demzufolge unter Umgehung des Konvektors durch mindestens eine separate Luftaustrittsöffnung im Boden aus dem Bodenkanal ins Rauminnere geleitet wird.

Bevorzugt sind die wenigstens zwei Kammern des Bodenkanals von einer Trennwand unterteilt, die so unter dem mindestens einen Konvektor angeordnet ist, dass Luft aus der ersten und zweiten Kammer oder wahlweise der ersten oder der zweiten Kammer am gleichen Konvektor vorbeiströmen kann. Es so möglich, je nach Bedarf sowohl die Kaltluft vom Fensterbereich als auch kalte Umluft oder aufbereitete Luft (Quellluft) gleichzeitig von mindestens einem Konvektor zu erwärmen. Bei einem nur gering aufzuheizenden Raum hingegen reicht es aus, nur Kaltluft vom Fensterbereich aus der ersten Kammer vom Konvektor zu erwärmen, während die Umluft oder Quellluft durch Herumleiten um den Konvektor nicht erwärmbar ist. Es kann so auf einfache Weise ein den Bedürfnissen entsprechendes Raumklima geschaffen werden, wobei Zugerscheinungen im Rauminneren vermieden werden.

Gegebenenfalls kann es vorgesehen sein, der mindestens einen Luftaustrittsöffnung der dritten Kammer einen Gleichrichter und/oder einen Filter zuzuordnen. Dadurch kann der Lufteintrag in den Raum vergleichmäßigt werden und es können vor allem physikalische Verunreinigungen der Luft, beispielsweise Staub, abgeschieden werden, bevor die Luft durch die mindestens eine bodenseitige Luftaustrittsöffnung über dem Bodenkanal wieder in den Raum gelangt.

Das Luftleitorgan der Klimatisierungsvorrichtung ist bei einer bevorzugten Ausgestaltung derselben derart ausgebildet, dass Luft, insbesondere Quellluft, oder auch Umluft, entweder der zweiten Kammer, von der aus Luft an mindestens einem Konvektor entlangströmen kann oder der dritten Kammer unter Umgehung des Konvektors zuführbar ist. Es kann so eine gezielte Luftströmung herbeigeführt werden, und zwar entweder durch die zweite Kammer, wenn die Luft erwärmt werden soll, oder die dritte Kammer, wenn keine Erwärmung der Luft erfolgen soll. Denkbar ist es aber auch, das Luftleitorgan so auszubilden, dass es die zweite und die dritte Kammer verschließt, so dass durch den Bodenkanal keine aufbereitete Luft oder Umluft in den Raum mehr gelangen kann, wenn dieses beispielsweise bei leerem Raum gewünscht wird, weil dann keine Umluft, vor allem keine aufbereitete Luft, erforderlich ist.

Das Luftleitorgan kann verschiedenartig ausgebildet sein. Bevorzugt kommen hierfür mindestens ein Schieberegler oder mindestens eine Luftklappe in Betracht. Denkbar sind aber auch andere Organe, die es zulassen, den Lufteintritt in die zweite oder dritte Kammer ganz oder wahlweise zu öffnen bzw. zu schließen oder zu reduzieren, nämlich zu drosseln.

Bei einer bevorzugten Ausgestaltung der Klimatisierungsvorrichtung sind die Lufteintrittsöffnung in die erste Kammer und die beiden Luftaustrittsöffnungen der zweiten und dritten Kammer nebeneinanderliegend angeordnet. Vorzugsweise liegen die Luftaustrittsöffnung und die Lufteintrittsöffnungen in einer Ebene nebeneinander, wobei diese Ebene in der Ebene des Bodens des Raums liegt. Die erfindungsgemäße Klimatisierungsvorrichtung lässt sich so vollständig unter dem Boden oder im Boden anordnen, und zwar nach Art einer Unterflurklimatisierungsvorrichtung. Es ist des Weiteren vorgesehen, die Lufteintrittsöffnung auf der der Fensterfront zugeordneten Seite neben den beiden nebeneinanderliegenden Luftaustrittsöffnungen anzuordnen. Dabei verläuft die zumindest eine Lufteintrittsöffnung dicht an der Fensterfront entlang.

Gemäß einer besonderen Ausgestaltung der Klimatisierungsvorrichtung ist vorgesehen, dass die in die dritte Kammer einströmende Luft, insbesondere Quellluft oder Umluft, unter Umgehung des mindestens einen Konvektors direkt aus der der dritten Kammer zugeordneten Luftaustrittsöffnung in den Raum strömt. So kann Quellluft oder Umluft, die nicht erwärmt oder nicht gekühlt werden muss, direkt in den Raum einströmen, und zwar unter Umgehung des Konvektors. Befindet sich hingegen das mindestens eine Luftleitorgan in einer Stellung, in der die aufbereitete Luft, insbesondere Quellluft, oder Umluft, in die zweite Kammer strömt, wird diese Luft am Konvektor vorbeigeleitet und dabei erwärmt oder gekühlt. Anschließend gelangt die Luft durch die oberhalb des mindestens einen Konvektors angeordnete Luftaustrittsöffnung vom Boden aus in den Raum. Die durch die Lufteintrittsöffnung in die erste Kammer einströmende Kaltluft aus dem Fensterbereich passiert den mindestens einen Konvektor und wird dabei aufgewärmt, so dass die vom Fensterbereich kommende kalte Luft als aufgewärmte Luft durch die mindestens eine Luftaustrittsöffnung den ersten Raum des Bodenkanals verlässt.

Bevorzugte Ausführungsbeispiele der Erfindung werden nachfolgend anhand der Zeichnung näher erläutert. In dieser zeigen:
- Fig. 1: einen Querschnitt durch die erfindungsgemäße Klimatisierungsvorrichtung,
- Fig. 2: eine perspektivische Ansicht dreier unterschiedlicher Stellungen eines als Schieberegler ausgebildeten Luftleitorgans,
- Fig. 3: die Funktionsweise der in der Fig. 1 gezeigten Klimatisierungsvorrichtung in einer ersten Stellung des Schiebereglers,
- Fig. 4: die Klimatisierungsvorrichtung der Fig. 1 in einer alternativen Stellung des Schiebereglers,
- Fig. 5: eine alternative Betriebsweise der Klimatisierungsvorrichtung bei einer in der Fig. 4 gezeigten Stellung des Schiebereglers,
- Fig. 6: die Klimatisierungsvorrichtung der Fig. 1 in einer dritten Stellung des Schiebereglers,
- Fig. 7: ein zweites Ausführungsbeispiel der Klimatisierungsvorrichtung in einer Ansicht analog zur Fig. 1, und
- Fig. 8: ein drittes Ausführungsbeispiel der Klimatisierungsvorrichtung in einer Ansicht analog zur Fig. 1.

Die Erfindung zeigt eine Klimatisierungsvorrichtung zur Anordnung im Boden eines Raums 14. Die hier gezeigte Klimatisierungsvorrichtung dient zum einen als Quellluftbodenauslass mit integrierter Heizung und zum anderen zum Abschirmen des Kaltluftabfalls an einem in den Figuren andeutungsweise gezeigten Fenster 10 bzw. einer Fensterfront. Zu diesem Zweck ist die Klimatisierungsvorrichtung nah am Fenster 10 der Fensterfront angeordnet, und zwar durchgehend über die Fensterfront oder das Fenster 10.

Im gezeigten Ausführungsbeispiel befindet sich die gesamte Klimatisierungsvorrichtung in einem Hohlraum 11 unter einem Doppelboden 12, der mit Abstand oberhalb des eigentlichen Gebäudebodens 13 angeordnet ist. Der Hohlraum 11 unter dem Doppelboden 12 dient zur Aufnahme von einer zur Klimatisierungsvorrichtung führenden Quellluftleitung. Es ist aber auch denkbar, die Klimatisierungsvorrichtung in einer entsprechenden schachtartigen Ausnehmung im Boden anzuordnen. Ein Doppelboden 12 ist dann nicht erforderlich.

Bei der durch den Doppelboden 12 der Klimatisierungsvorrichtung zuzuführenden Quellluft handelt es sich um aufbereitete Luft, vorzugsweise aufbereitete Quellluft. Es kann sich dabei um Luft aus dem Raum 14 handeln, der von der in den Figuren gezeigten Klimatisierungsvorrichtung mit aufbereiteter Luft versorgbar ist. In diesem Fall wird die verbrauchte Luft aus dem Raum 14 im Kreislauf geführt, nämlich vorzugsweise an der Decke verbrauchte Luft angesaugt, im Hohlraum 11 oder an einer anderen externen Stelle aufbereitet und mittels der Klimatisierungsvorrichtung dem Raum 14 durch den Doppelboden 12 in der Nähe des Fensters 10 oder der Fensterfront wieder zugeführt. Die hier gezeigte Klimatisierungsvorrichtung dient somit nicht nur zur bodenseitigen Zufuhr bzw. Einleitung aufbereiteter Luft, sogenannter Quellluft, in den Raum 14, sondern auch gleichzeitig zur Abschirmung der sich im Bereich des Fensters 10 oder einer Fensterfront bildenden Kaltluft und zum Aufheizen der Kaltluft und/oder der Quellluft bzw. zum Kühlen der Quellluft.

Die Klimatisierungsvorrichtung verfügt über einen länglichen Bodenkanal 15, der im Bereich eines Randes des Raums 14 entlang des Fensters 10 bzw. der Fensterfront angeordnet ist. Der Bodenkanal 15 ist vollständig im Hohlraum 11 unter dem Doppelboden 12 untergebracht. Der Bodenkanal 15 ist abgedeckt durch ein gegebenenfalls aus mehreren Abschnitten gebildetes luftdurchlässiges Bodenrost 16 oder ein Bodengitter. Das Bodenrost 16 ist in einem korrespondierenden Ausschnitt 17 im Doppelboden 12 angeordnet, wobei eine Oberseite des Bodenrosts 16 bündig mit einer Oberseite des Doppelbodens 12 abschließt.

Der Bodenkanal 15 ist unterteilt in drei in Längsrichtung desselben durchgehende Kammern 18, 19 und 20. Eine auf der Seite des Fensters 10 oder der Fensterfront liegende erste Kammer 18 ist von der benachbarten zweiten Kammer 19 durch eine etwa mittig durch den Bodenkanal 15 verlaufende aufrechte Trennwand 21 abgetrennt. Die erste Kammer 18 erstreckt sich etwa über die halbe Querschnittsfläche des Bodenkanals 15. Von der zweiten Kammer 19 neben der ersten Kammer 18 ist die dritte Kammer 20 durch eine weitere Trennwand 22 abgegrenzt. Diese Trennwand 22 verläuft schräg unter einem Winkel von etwa 30° zur Horizontalen über der zweiten Kammer 19, so dass die dritte Kammer 20 oberhalb der Trennwand 22 über der zweiten Kammer 19 liegt.

Etwa mittig oberhalb der senkrechten Trennwand 21 zwischen der ersten Kammer 18 und der zweiten Kammer 19 ist ein Konvektor 23 vorgesehen, der sich ganz oder zumindest größtenteils durchgehend über die Länge des Bodenkanals 15 erstreckt. Dadurch kann der Konvektor 23 von unten mit Luft sowohl aus der ersten Kammer 18 als auch aus der zweiten Kammer 19 angeströmt werden. Der Konvektor 23 ist in einem Schacht 24 angeordnet, der sich in einem oberen Bereich sowohl der ersten Kammer 18 als auch der zweiten Kammer 19 erstreckt. Der Schacht 24 ist gebildet aus parallelen, aufrechten luftundurchlässigen Wänden 25 und 26. Zwischen den Wänden 25 und 26 befindet sich der Konvektor 23, wobei dieser auch zwischen den Wänden 25 und 26 befestigt sein kann. Infolge der Wände 25 und 26 kann Luft aus der ersten Kammer 18 und der zweiten Kammer 19 nur von unten, nicht aber von den Seiten, den Konvektor 23 anströmen. Außerdem dient die in der Fig. 1 rechte Wand 26 dazu, den Konvektor 23 von der dritten Kammer 20 rechts neben dem Konvektor 23 abzuschirmen. An einer Unterkante der in der Fig. 1 rechten Wand 26 schließt die Trennwand 22 an, die ausgehend von der Wand 26 neben dem Konvektor 23 zur zum Rauminneren weisenden Außenwand 27 des Bodenkanals 15 verläuft, wobei das Ende der schrägen Trennwand 22 mit Abstand oberhalb einer horizontalen Bodenwand 28 des Bodenkanals 15 auf die Außenwand 27 trifft.

Ein zum Fenster 10 bzw. Fensterfront weisender Teil des den Bodenkanal 15 abdeckenden Bodenrosts 16 bildet eine in Längsrichtung des Bodenkanals 15 durchgehende Lufteintrittsöffnung 29. Ein an die Lufteintrittsöffnung 29 in Richtung zur Mitte des Raums 14 sich anschließender Abschnitt des Bodenrosts 16 zwischen den Wänden 25 und 26 an gegenüberliegenden Seiten des Konvektors 23 bildet eine Luftaustrittsöffnung 30 über dem Konvektor 23. Ein daran anschließender dritter randseitiger Abschnitt des Bodenrosts 16 bildet eine Luftaustrittsöffnung 31 oberhalb der dritten Kammer 20.

Neben der Außenwand 27 ist ein außerhalb des Bodenkanals 15 sich befindender Luftverteilungskanal 32 angeordnet, der sich bevorzugt über mindestens einen Großteil der Länge des Bodenkanals 15, vorzugsweise über die gesamte Länge desselben, erstreckt. Von außen mündet in den Luftverteilungskanal 32 mindestens ein Quellluftanschluss 33. Dieser steht mit einem im Hohlraum 11 unter dem Doppelboden 12 verlegten Quellluftrohr oder Quellluftschlauch in Verbindung.

Die Außenwand 27 des Bodenkanals 15 verfügt im Bereich des Luftverteilungskanals 32 über Luftzufuhröffnungen 34, wodurch Luft durch die Außenwand 27 des Bodenkanals 15 vom Luftverteilungskanal 32 in die zweite Kammer 19 gelangen kann und darüber angeordnete Luftzufuhröffnungen 35, die einen Durchtritt von Luft durch die Außenwand 27 vom Luftverteilungskanal 32 in die dritte Kammer 20 zulassen. Die Luftzufuhröffnungen 34 und 35 sind wahlweise verschließbar oder freigebbar durch ein Luftleitorgan, das im Ausführungsbeispiel der Fig. 1 als ein Schieberegler 36 ausgebildet ist. Der Schieberegler 36 besteht im Wesentlichen aus einer Platte 37, die auf der zum Inneren des Bodenkanals 15 weisenden Seite vor der Außenwand 27 des Bodenkanals 15 verschiebbar angeordnet ist. Die Platte 37 ist mit einer solchen Grundfläche versehen, dass sie alle Luftzufuhröffnungen 34 und 35 in der Außenwand 27 überdeckt und Randbereiche der Luftzufuhröffnungen 34 und 35 sowohl in Längsrichtung als auch in Querrichtung der Platte 37 überlappt. Die Platte 37 weist Luftdurchtrittsöffnungen 38 auf, die mit den Luftzufuhröffnungen 34 und 35 in der Außenwand 27 korrespondieren. Die Fig. 2 zeigt perspektivisch die Anordnung der Luftzufuhröffnungen 34 und 35 in der Außenwand 27 und der Luftdurchtrittsöffnungen 38 in der Platte 37. Demnach ist eine obere Reihe Luftzufuhröffnurigen 35 der dritten Kammer 20 zugeordnet, während eine untere Reihe Luftzufuhröffnungen 34 der darunter liegenden zweiten Kammer 19 zugeordnet ist. In der Platte 37 sind die Luftdurchtrittsöffnungen 38 mit einem solchen Versatz zu den Luftzuführöffnungen 34 bzw. 35 in der Außenwand 27 zugeordnet, dass in einer ersten Relativstellung der Platte 37 zur Außenwand 27 (obere Darstellung der Fig. 2) die Luftdurchtrittsöffnungen 38 in der Platte 37 sich mit der oberen Reihe der Luftzufuhröffnungen 35 der Außenwand 27 decken zur Zufuhr von Quellluft zur dritten Kammer 20. Durch ein Verschieben der Platte 37 in Längsrichtung um etwas mehr als die Breite einer Luftaustrittsöffnungen 38 gelangen die unteren Luftaustrittsöffnungen 38 der Platte 37 mit den unteren Luftzufuhröffnungen 34 in der Außenwand 27 zur Deckung (mittlere Darstellung der Fig. 2), wodurch die Quellluftzufuhr nur zur zweiten Kammer 19 erfolgt. Durch weiteres Verschieben der Platte 37 in Längsrichtung um etwas mehr als die Breite einer Luftdurchtrittsöffnung 38 gelangen alle Luftdurchtrittsöffnungen 38 der Platte 37 außer Deckung zu der oberen Reihe der Luftzufuhröffnungen 35 und der unteren Reihe der Luftzufuhröffnungen 34, wodurch die Quellluftzufuhr sowohl zur zweiten Kammer 19 als auch zur dritten Kammer 20 unterbrochen ist. Diese Relativstellung der Platte 37 zur Außenwand 27 ist in der unteren perspektivischen Darstellung der Fig. 2 gezeigt.

Bei der gezeigten Klimatisierungsvorrichtung ist unter der Luftaustrittsöffnung 31 über der dritten Kammer 20 ein Filter 39 angeordnet. Der Filter 39 dient zum Filtern der aus der dritten Kammer 20 austretenden Quellluft. Gleichzeitig kann der Filter 39 auch als Gleichrichter dienen zur Vergleichmäßigung der aus der dritten Kammer 20 austretenden Quellluftströmung. Gegebenenfalls kann ein Filter 39 auch zwischen dem Konvektor 23 und der darüber angeordneten Luftaustrittsöffnung 30 vorgesehen sein.

Nachfolgend wird das erfindungsgemäße Verfahren anhand der in den Fig. 1 bis 6 gezeigten Klimatisierungsvorrichtung näher erläutert:
Die Fig. 3 zeigt das Verfahren für den Fall eines großen Heizbedarfs. Das als Schieberegler 26 ausgebildete Luftleitorgan befindet sich dabei in einer solchen Relativstellung der Platte 37 vor der Außenwand 27, dass die in die dritte Kammer 20 mündenden (oberen) Luftzufuhröffnungen 35 luftdicht verschlossen sind, während die in die zweite Kammer 19 mündenden Luftzufuhröffnungen 34 zumindest größtenteils, vorzugsweise vollständig, geöffnet sind. Auf diese Weise kann vom Luftverteilungskanal 32 aus aufbereitete Quellluft durch die unteren Luftzufuhröffnungen 34 in die zweite Kammer 19 gelangen. Aus dieser zweiten Kammer 19 strömt die Luft zur in der Fig. 3 rechten Unterseite des Konvektors 23. Die dabei im Bereich des Konvektors 23 aufsteigende Luft wird vom Konvektor erwärmt und tritt als erwärmte Quellluft durch die Luftaustrittsöffnung 30 oberhalb des Konvektors 23 aus dem Bodenrost 16 aus, wodurch sie ausgehend vom Boden in den Raum 14 strömt. Gleichzeitig strömt die vor dem Fenster 10 bzw. Fensterfront abfallende Kaltluft durch die Lufteintrittsöffnung 29 des Bodenrosts 16 in die erste Kammer 18 des Bodenkanals 15. Die Kaltluft gelangt unter die bezogen auf die Darstellung in der Fig. 3 linke Hälfte des Konvektors 23 und wird beim Entlangströmen am Konvektor 23 erwärmt. Die so erwärmte Kaltluft vom Fenster 10 bzw. der Fensterfront tritt dann als Warmluft ebenfalls durch die Austrittsöffnung 30 oberhalb des Konvektors 23 durch das Bodenrost 16 des Bodenkanals 15 vom Boden her in den Raum 14 ein. Bei geöffneter Quellluftzufuhr zur zweiten Kammer 19 wird somit vom Konvektor 23 nicht nur die Quellluft, sondern auch die am Fenster 10 bzw. der Fensterfront herabfallende Kaltluft erwärmt und vom Boden her in den Raum 14 als Warmluft und erwärmte Quellluft eingetragen.

Die Fig. 4 verdeutlicht den normalen Heizfall. Hierbei wird wie zuvor beschrieben von dem Fenster 10 bzw. der Fensterfront abfallende Kaltluft, die durch die Lufteintrittsöffnung 29 in die erste Kammer 18 des Bodenkanals 15 eintritt, vom Konvektor 23 erwärmt und als erwärmte Luft aus dem Bereich der Fenster 10 oder der Fensterfront durch die Luftaustrittsöffnung 30 vom Boden her in den Raum 14 eingeleitet.

Bei diesem normalen Heizfall ist jedoch die Platte 37 des Schiebereglers 36 in eine solche Stellung gebracht, dass die in die zweite Kammer 19 mündenden unteren Luftzufuhröffnungen 34 luftdicht verschlossen sind und statt dessen die in die dritte Kammer 20 mündenden oberen Luftzufuhröffnungen 35 vorzugsweise vollständig geöffnet sind. Die aufbereitete Quellluft strömt dann unter Umgehung des Konvektors 23, also ohne von demselben erwärmt zu werden, durch die dritte Kammer 20, aus der die aufbereitete und vom Konvektor 23 nicht erwärmte Quellluft nach Passieren des Filters 39 aus der Luftaustrittsöffnung 31 des Bodenrosts 16 aus dem Bodenkanal 15 austritt, um wiederum vom Boden her in den Raum 14 zu gelangen.

Die Fig. 5 veranschaulicht das Verfahren zur Beheizung des leeren Raums 14, insbesondere in der Nacht. In diesem Fall ist der Schieberegler 36 ganz geschlossen, so dass die Platte 37 die unteren Luftzufuhröffnungen 34 und die oberen Luftzufuhröffnungen 35 luftdicht verschließt. Es kann dann keine Quellluft oder Umluft aus dem Luftverteilungskanal 32 in die zweite Kammer 19 und die dritte Kammer 20 einströmen. Lediglich vom Fenster 10 oder der Fensterfront herabfallende Kaltluft, die durch die in der Nähe der Fenster 10 sich befindende Lufteintrittsöffnung 29 in die erste Kammer 18 des Bodenkanals 15 einströmt, wird am Konvektor 23 entlanggeleitet und dabei aufgeheizt. Die von den Fenstern 10 oder der Fensterfront kommende Luft gelangt dann als Warmluft durch die Luftaustrittsöffnung 30 über den Konvektor 23 durch den Boden in den Raum 14.

Die drei zuvor erläuterten und in den Fig. 3 bis 5 gezeigten Verfahrensweisen zeichnen sich allesamt dadurch aus, dass zusätzlich oder alternativ zur aufbereiteten Umluft vom Boden her erwärmte Kaltluft von den Fenstern 10 oder der Fensterfront in den Raum 14 eingeleitet wird. Die Einleitung erwärmter Kaltluft von den Fenstern 10 oder der Fensterfront kann unabhängig davon erfolgen, ob Quellluft in den Raum 14 einströmt oder die einströmende aufbereitete Quellluft erwärmt wird.

Der anhand der Fig. 5 beschriebene Verfahrensschritt entfällt, wenn gemäß einer alternativen Klimatisierungsvorrichtung der Schieberegler 36 so ausgebildet ist, dass er nur zwei Stellungen zulässt, in der entweder die untere Reihe der Luftzufuhröffnungen 34 geöffnet ist oder die obere Reihe der Luftzufuhröffnungen 35. Dann kann der Eintritt von aufbereiteter Quellluft in den Raum 14 nur durch die Luftaustrittsöffnung 30 der zweiten Kammer 19 oder die Luftaustrittsöffnung 31 der dritten Kammer 20 erfolgen; es kann aber die Zufuhr aufbereiteter Quellluft in den leeren Raum 14 nicht vollständig unterbrochen werden.

Die Fig. 6 erläuterten den Verfahrensablauf für den Fall, dass keine Heizung erforderlich ist, beispielsweise im Sommer, wenn ausreichend hohe Außentemperaturen vorherrschen. Dann ist der Konvektor 23 außer Betrieb gesetzt, so dass er keine Luft erwärmt. Dann fällt an den Fenster 10 bzw. der Fensterfront keine Kaltluft an, die durch die Lufteintrittsöffnung 29 in die erste Kammer 18 strömen könnte. Folglich herrscht in der ersten Kammer 18 in diesem Fall keine Luftströmung. Weil der Konvektor 23 nicht mehr beheizt wird, ist der Schieberegler 36 in eine Stellung gebracht, in der die oberen Luftzufuhröffnungen 35 offen sind, so dass aufbereitete Quellluft vom Luftverteilungskanal 32 in die obere dritte Kammer 20 strömt und diese nach Passieren des Filters 39 durch die Luftaustrittsöffnung 31 verlässt. Im beschriebenen Fall wird also nur vom Doppelboden 12 her aufbereitete Quellluft in den Raum 14 eingeleitet.

Es ist aber auch denkbar, im Sommer den Konvektor 23 zum Kühlen der Quellluft einzusetzen. Dann wird der Schieberegler 36 in die in der Fig. 1 gezeigte Stellung gebracht, so dass Quellluft vom Luftverteilungskanal 32 aus durch die unteren Luftzufuhröffnungen 34 in die zweite Kammer 19 strömt. Diese Quellluft strömt dann am zum Kühlen eingesetzten Konvektor 23 vorbei und tritt als gekühlte Quellluft durch die Luftaustrittsöffnung 30 über dem Konvektor 23 aus dem Bodenkanal 15 in den Raum 14.

Die Fig. 7 zeigt ein alternatives zweites Ausführungsbeispiel der erfindungsgemäßen Klimatisierungsvorrichtung. Dieses unterscheidet sich von der Klimatisierungsvorrichtung der Fig. 1 nur durch eine andere Ausbildung des Luftleitorgans. Das Luftleitorgan ist beim Ausführungsbeispiel der Fig. 7 als eine schwenkbare Luftklappe 40 ausgebildet. Die Luftklappe 40 ist um eine horizontale Schwenkachse 41 verschwenkbar an einem schrägen Trennwandstreifen 42 angelenkt. Der Trennwandstreifen 42 verlängert die Unterseite der in der Fig. 7 rechten Wand 26 neben dem Konvektor 23. Die Außenwand 27 des Bodenkanals 15 ist bei der gezeigten Klimatisierungsvorrichtung im Bereich des Luftverteilungskanals 32 vollständig offen. An der Oberkante und der Unterkante des Übergangs der Außenwand 27 zum Luftverteilungskanal 32 ist ein in Längsrichtung des Bodenkanals 15 durchgehend verlaufender Anschlagwinkel 43, 44 für eine freie Kante 45 der Luftklappe 40 fest angeordnet.

In der Fig. 7 ist die Luftklappe 40 in der hochgeschwenkten Stellung gezeigt. In dieser kann aufbereitete Quellluft vom Luftverteilungskanal 32 in die zweite Kammer 19 strömen. Die Betriebsweise der Klimatisierungsvorrichtung der Fig. 7 entspricht dann derjenigen der Fig. 3 des zuvor beschriebenen Ausführungsbeispiels. In der in der Fig. 7 gestrichelt dargestellten heruntergeklappten Stellung der Luftklappe 40 kann aufbereitete Umluft vom Luftverteilungskanal 32 in die dritte Kammer 20 strömen. Dann ist die gezeigte Klimatisierungsvorrichtung gemäß den Betriebsweisen der Fig. 4 oder 6 der zuvor beschriebenen Klimatisierungsvorrichtung betreibar. Die Luftklappe 40 ermöglicht nur zwei Stellungen, so dass damit die Zufuhr aufbereiteter Quellluft vom Luftverteilungskanal 32 zur zweiten Kammer 19 und zur dritten Kammer 20 nicht unterbrechbar ist. Die in der Fig. 7 gezeigte Klimatisierungsvorrichtung lässt also den in der Fig. 5 der zuvor beschriebenen Klimatisierungsvorrichtung gezeigten Betriebsfall nicht zu.

Die Fig. 8 zeigt eine Klimatisierungsvorrichtung nach einem dritten Ausführungsbeispiel der Erfindung. Bei diesem ist das Luftleitorgan wiederum als Schieberegler 46 ausgebildet. Dieser ist im Gegensatz zur Klimatisierungsvorrichtung der Fig. 1 anders angeordnet, nämlich horizontal gerichtet. Dazu befindet sich der Luftverteilungskanal 47 im Inneren des Bodenkanals 15, so dass der Quellluftanschluss 48 in der Außenwand 27 des Bodenkanals 15 mündet. Im Übrigen entspricht die Klimatisierungsvorrichtung der Fig. 8 derjenigen der Fig. 1, weswegen gleiche Teile mit gleichen Bezugsziffern versehen sind.

Bei der Klimatisierungsvorrichtung der Fig. 8 befindet sich der Luftverteilungskanal 47 in einem unteren rechten Eckbereich des Bodenkanals 15 (bezogen auf die Darstellung in der Fig. 8). Darüber befinden sich die zweite Kammer 19 und die dritte Kammer 20. In der Fig. 8 ist eine Stellung des Schiebereglers 46 gezeigt, in der die linke Reihe von in der zweiten Kammer 19 mündenden Luftzufuhröffnungen 34 offen ist, während die rechte Reihe der in der dritten Kammer 20 mündenden Luftzufuhröffnungen 35 geschlossen ist. In einer anderen, nicht gezeigten Stellung des Schiebereglers 46 sind die rechten Luftzufuhröffnungen 35 geöffnet, während die linken Luftzufuhröffnungen 34 geschlossen sind. Es reicht, wenn der Schieberegler 46 zwei Stellungen zulässt, nämlich entweder die Luftzufuhröffnungen 34 oder die Luftzufuhröffnungen 35 geöffnet sind. Es ist aber auch denkbar, dass der Schieberegler 46 wie der Schieberegler 36 eine dritte Stellung zulässt, in der alle Luftzufuhröffnungen 34 und 35 verschlossen sind, so dass keine aufbereitete Quellluft in die zweite Kammer 19 und die dritte Kammer 20 strömen kann. Die Ausbildung der Luftzufuhröffnungen 34 und 35 sowie der Platte 49 zur Bildung des Schiebereglers 46 entspricht bevorzugt der Ausbildung des Schiebereglers 36 des ersten Ausführungsbeispiels der erfindungsgemäßen Klimatisierungsvorrichtung gemäß der Fig. 1.

Die in der Fig. 8 gezeigte Klimatisierungsvorrichtung ermöglicht bei geöffneten linken Luftzufuhröffnungen 34, also in der in der Fig. 8 gezeigten Stellung des Schiebereglers 46, den Betriebsfall der Fig. 3 des ersten Ausführungsbeispiels der Klimatisierungsvorrichtung. Bei geöffneten rechten Zufuhröffnungen 35 ermöglicht die Klimatisierungsvorrichtung der Fig. 8 die Durchführung des Verfahrens nach den Betriebsfällen der Fig. 4 und 6 der Klimatisierungsvorrichtung der Fig. 1. Wenn der Schieberegler 46 so ausgebildet ist, dass er alle Luftzufuhröffnungen 34 und 35 schließt, ermöglicht die Klimatisierungsvorrichtung der Fig. 8 eine Verfahrensweise, die dem Betriebsfall der Fig. 5 der Klimatisierungsvorrichtung der Fig. 1 entspricht.

**Bezugszeichenliste:**

| | | | |
|---|---|---|---|
| 10 | Fenster | 36 | Schieberegler |
| 11 | Hohlraum | 37 | Platte |
| 12 | Doppelboden | 38 | Luftdurchtrittsöffnung |
| 13 | Gebäudeboden | 39 | Filter |
| 14 | Raum | 40 | Luftklappe |
| 15 | Bodenkanal | 41 | Schwenkachse |
| 16 | Bodenrost | 42 | Trennwandstreifen |
| 17 | Ausschnitt | 43 | Anschlagwinkel |
| 18 | erste Kammer | 44 | Anschlagwinkel |
| 19 | zweite Kammer | 45 | freie Kante |
| 20 | dritte Kammer | 46 | Schieberegler |
| 21 | Trennwand | 47 | Luftverteilungskanal |
| 22 | Trennwand | 48 | Quellluftanschluss |
| 23 | Konvektor | 49 | Platte |
| 24 | Schacht | | |
| 25 | Wand | | |
| 26 | Wand | | |
| 27 | Außenwand | | |
| 28 | Bodenwand | | |
| 29 | Lufteintrittsöffnung | | |
| 30 | Luftaustrittsöffnung | | |
| 31 | Luftaustrittsöffnung | | |
| 32 | Luftverteilungskanal | | |
| 33 | Quellluftanschluss | | |
| 34 | Luftzufuhröffnung | | |
| 35 | Luftzufuhröffnung | | |

## Patentansprüche

1. Verfahren zum Klimatisieren, insbesondere Temperieren und Lüften, eines Raums (14) mit mindestens einem in einem von einem Bodenrost (16) abgedeckten Bodenkanal (15) angeordneten Konvektor (23), wobei Luft aus dem Inneren des Raums (14) bei Bedarf am Konvektor (23) entlanggeleitet wird, und zusätzlich oder alternativ zur Luft aus dem Inneren des Raums (14) aus dem Bereich mindestens eines Fensters (10) stammende Kaltluft am Konvektor (23) entlanggeleitet wird, **dadurch gekennzeichnet, dass** die Kaltluft aus dem Bereich mindestens eines Fensters (10) durch wenigstens eine Lufteintrittsöffnung (29) des Bodenrosts (16) in den Bodenkanal (15) eingeleitet und nach dem Entlangströmen am Konvektor (23) aus einer vom Bodenrost (16) gebildeten Luftaustrittsöffnung (30) des Bodenkanals (15) bodenseitig in das Innere des Raums (14) geleitet wird.

2. Verfahren nach Anspruch 1, **dadurch gekennzeichnet, dass** zusätzlich vorzugsweise aufbereitete Luft aus dem Inneren des Raums (14) am Konvektor (23) entlanggeleitet und aus der Luftaustrittsöffnung (30) über den Konvektor (23) bodenseitig in das Innere des Raums (14) geleitet wird.

3. Verfahren nach Anspruch 1 oder 2, **dadurch gekennzeichnet, dass** die vorzugsweise aufbereitete Luft, insbesondere Quellluft, aus dem Inneren des Raums (14) aus dem Bodenkanal (15) durch eine Luftaustrittsöffnung (31) neben dem Konvektor (23) bodenseitig in das Innere des Raums (14) geleitet wird.

4. Verfahren nach einem der vorhergehenden Ansprüche, **dadurch gekennzeichnet, dass** bei unterbrochener Zufuhr von aufbereiteter Luft, insbesondere Quellluft, durch den Bodenkanal (15) ins Innere des Raums (14) Kaltluft aus dem Bereich mindestens eines Fensters (10) am Konvektor (23) entlanggeleitet und dabei aufgeheizt wird.

5. Klimatisierungsvorrichtung zur Unterfluranordnung nah an einem Fenster (10), mit einem von einem Bodenrost (16) abgedeckten Bodenkanal (15), mindestens einem im Bodenkanal (15) angeordneten Konvektor (23) und wenigstens einer vom Bodenrost (16) gebildeten Luftaustrittsöffnung (30, 31) über dem Bodenkanal (15), **dadurch gekennzeichnet, dass** der Bodenkanal (15) wenigstens eine in der Nähe des mindestens einen Fensters (10) angeordnete Lufteintrittsöffnung (29) des Bodenrosts (16) aufweist, der Bodenkanal (15) unterteilt ist in zwei Kammern (18, 19), wobei wahlweise aus einer Kammer (18, 19) oder beiden Kammern (18, 19) Luft zum Konvektor (23) gelangen kann, in eine der Kammern (18) die wenigstens eine Lufteintrittsöffnung (29) einmündet und im Bodenkanal (15) eine dritte Kammer (20) gebildet ist, die dem Konvektor (23) vorgeordnet ist, wobei der dritten Kammer (20) wenigstens eine eigene Luftaustrittsöffnung (31) zugeordnet ist.

6. Klimatisierungsvorrichtung nach Anspruch 5, **dadurch gekennzeichnet, dass** die wenigstens zwei Kammern (18, 19) von einer Trennwand (21) abgetrennt sind, die derart unter dem Konvektor (23) angeordnet ist, dass Luft aus der ersten Kammer (18) und/oder der zweiten Kammer (19) am Konvektor (23) vorbeiströmen kann.

7. Klimatisierungsvorrichtung nach Anspruch 5 oder 6, **dadurch gekennzeichnet, dass** über dem Konvektor mindestens eine vorzugsweise bodenbündige Luftaustrittsöffnung (30) angeordnet ist.

8. Klimatisierungsvorrichtung nach einem der Ansprüche 5 bis 7, **dadurch gekennzeichnet, dass** der Luftaustrittsöffnung (31) ein Filter (39) und/oder ein Gleichrichter zugeordnet ist.

9. Klimatisierungsvorrichtung nach Anspruch 5, **dadurch gekennzeichnet, dass** die dritte Kammer (20) und die dem mindestens einen Konvektor (23) zugeordnete zweite Kammer (19) durch ein vorzugsweise als Schieberegler (36, 46) oder Luftklappe (40) ausgebildetes Luftleitorgan wahlweise mit aufbereiteter Luft, vorzugsweise Quellluft, versorgbar sind.

10. Klimatisierungsvorrichtung nach Anspruch 9, **dadurch gekennzeichnet, dass** das Luftleitorgan derart ausgebildet ist, dass aufbereitete Luft, vorzugsweise Quellluft, wahlweise der zweiten Kammer (19) oder der dritten Kammer (20) zuführbar ist oder die Zufuhr aufbereiteter Luft, insbesondere Quellluft, sowohl zur zweiten Kammer (19) als auch zur dritten Kammer (20) unterbrochen ist.

11. Klimatisierungsvorrichtung nach einem der Ansprüche 5 bis 10, **dadurch gekennzeichnet, dass** in die dritte Kammer (20) einströmende aufbereitete Luft, insbesondere Quellluft, unter Umgehung des Konvektors (23) direkt aus der der dritten Kammer (20) zugeordneten Luftaustrittsöffnung (31) vom Boden her in den Raum (14) gelangt.

12. Klimatisierungsvorrichtung nach einem Ansprüche 5 bis 11, **dadurch gekennzeichnet, dass** die in die zweite Kammer (19) einströmende aufbereitete Luft, vorzugsweise Quellluft, den mindestens einen Konvektor (23) passiert und durch die dem Konvektor (23) zugeordnete Luftaustrittsöffnung (30) vom Boden her als erwärmte oder gekühlte aufbereitete Luft, insbesondere Quellluft, in den Raum (14) gelangt.

13. Klimatisierungsvorrichtung nach einem der Ansprüche 5 bis 12, **dadurch gekennzeichnet, dass** die durch die Lufteintrittsöffnung (29) in die erste Kammer (18) einströmende Kaltluft aus dem Bereich des mindestens einen Fensters (10) den wenigstens einen Konvektor (23) passiert und durch die über dem Konvektor (23) angeordnete Luftaustrittsöffnung (30) als erwärmte Luft vom Boden her in den Raum (14) gelangt.

14. Klimatisierungsvorrichtung nach einem der Ansprüche 5 bis 13, **dadurch gekennzeichnet, dass** die beiden Luftaustrittsöffnungen (30, 31) und die Lufteintrittsöffnungen (29) nebeneinanderliegend angeordnet sind, vorzugsweise durch ein gemeinsames Bodenrost (16) gebildet sind, wobei die Lufteintrittsöffnung (29) einem dem mindestens einen Fenster (10) zugewandten Rand des Bodenkanals (15) bzw. das diesen abdeckende Bodenrost (16) zugeordnet ist.

## Claims

1. Method for the air-conditioning, in particular temperature control and ventilation, of a room (14) having at least one convector (23) which is arranged in a floor duct (15) covered by a floor grating (16), wherein air from the interior of the room (14) is channelled along on the convector (23) as required, and, additionally or alternatively to the air from the interior of the room (14), cold air originating from the region of at least one window (10) is channelled along on the convector (23), **characterized in that** the cold air from the region of at least one window (10) is channelled into the floor duct (15) through at least one air inlet opening (29) of the floor grating (16), and, after flowing along on the convector (23), is channelled into the interior of the room (14) on the floor side from an air outlet opening (30), which is formed by the floor grating (16), of the floor duct (15).

2. Method according to Claim 1, **characterized in that,** in addition, preferably processed air from the interior of the room (14) is guided along on the convector (23) and channelled into the interior of the room (14) on the floor side from the air outlet opening (30) via the convector (23) .

3. Method according to Claim 1 or 2, **characterized in that** the preferably processed air, in particular source air, from the interior of the room (14) is channelled into the interior of the room (14) on the floor side from the floor duct (15) through an air outlet opening (31) next to the convector (23) .

4. Method according to one of the preceding claims, **characterized in that,** with interrupted feed of processed air, in particular source air, through the floor duct (15) into the interior of the room (14), cold air from the region of at least one window (10) is channelled along on the convector (23) and heated in the process.

5. Air-conditioning device for underfloor arrangement close to a window (10), having a floor duct (15) covered by a floor grating (16), at least one convector (23) arranged in the floor duct (15), and at least one air outlet opening (30, 31), which is formed by the floor grating (16), above the floor duct (15), **characterized in that** the floor duct (15) has at least one air inlet opening (29) in the floor grating (16) that is arranged in the vicinity of the at least one window (10), and the floor duct (15) is subdivided into two chambers (18, 19), wherein air can pass to the convector (23) optionally from one chamber (18, 19) or both chambers (18, 19), the at least one air inlet opening (29) opens into one of the chambers (18), and a third chamber (20), which is arranged upstream of the convector (23), is formed in the floor duct (15), wherein the third chamber (20) is assigned at least one dedicated air outlet opening (31).

6. Air-conditioning device according to Claim 5, **characterized in that** the at least two chambers (18, 19) are separated by a partition wall (21) which is arranged below the convector (23) in such a way that air from the first chamber (18) and/or the second chamber (19) can flow past the convector (23).

7. Air-conditioning device according to Claim 5 or 6, **characterized in that** at least one, preferably floor-flush, air outlet opening (30) is arranged above the convector.

8. Air-conditioning device according to one of Claims 5 to 7, **characterized in that** the air outlet opening (31) is assigned a filter (39) and/or a straightener.

9. Air-conditioning device according to Claim 5, **characterized in that** the third chamber (20) and the second chamber (19) which is assigned to the at least one convector (23) can be selectively supplied with processed air, preferably source air, by an air-channelling member preferably designed as a slide regulator (36, 46) or air flap (40) .

10. Air-conditioning device according to Claim 9, **characterized in that** the air-channelling member is designed in such a way that processed air, preferably source air, can be selectively fed to the second chamber (19) or the third chamber (20), or the feed of processed air, in particular source air, both to the second chamber (19) and to the third chamber (20) is interrupted.

11. Air-conditioning device according to one of Claims 5 to 10, **characterized in that** processed air, in particular source air, flowing into the third chamber (20) passes into the room (14) from the floor directly from the air outlet opening (31) assigned to the third chamber (20) while bypassing the convector (23).

12. Air-conditioning device according to one of Claims 5 to 11, **characterized in that** the processed air, preferably source air, flowing into the second chamber (19) passes through the at least one convector (23) and passes into the room (14) from the floor as heated or cooled processed air, in particular source air, through the air outlet opening (30) assigned to the convector (23).

13. Air-conditioning device according to one of Claims 5 to 12, **characterized in that** the cold air flowing through the air inlet opening (29) into the first chamber (18) passes from the region of the at least one window (10) through the at least one convector (23) and passes into the room (14) from the floor as heated air through the air outlet opening (30) arranged above the convector (23) .

14. Air-conditioning device according to one of Claims 5 to 13, **characterized in that** the two air outlet openings (30, 31) and the air inlet openings (29) are arranged next to one another, preferably being formed by a common floor grating (16), wherein the air inlet opening (29) is assigned to an edge of the floor duct (15) that faces the at least one window (10) or to the floor grating (16) covering said duct.

## Revendications

1. Procédé de climatisation, en particulier de régulation de température et de ventilation, d'une pièce (14) avec au moins un convecteur arrangé (23) disposé dans un conduit de sol (15) recouvert d'une grille de sol (16), de l'air provenant de l'intérieur de la pièce (14) étant guidé le long du convecteur (23) en cas de besoin, et de l'air froid provenant de la région d'au moins une fenêtre (10) étant guidé le long du convecteur (23) en plus de, ou alternativement à, l'air provenant de l'intérieur de la pièce (14), **caractérisé en ce que** l'air froid provenant de la région d'au moins une fenêtre (10) est guidé jusque dans le conduit de sol (15) en passant par au moins une ouverture d'entrée d'air (29) de la grille de sol (16) et est guidé, après l'écoulement le long du convecteur (23), depuis une ouverture de sortie d'air (30), formée par la grille de sol (16), du conduit de sol (15) du côté sol jusqu'à l'intérieur de la pièce (14).

2. Procédé selon la revendication 1, **caractérisé en ce que** de l'air de préférence traité provenant de l'intérieur de la pièce (14) est en plus guidé le long du convecteur (23) et est guidé depuis l'ouverture de sortie d'air (30) du côté sol jusqu'à l'intérieur de la pièce (14) via le convecteur (23).

3. Procédé selon la revendication 1 ou 2, **caractérisé en ce que** l'air de préférence traité, notamment de l'air de source, provenant de l'intérieur de la pièce (14), est guidé depuis le conduit de sol (15) du côté sol jusqu'à l'intérieur de la pièce (14) par une ouverture de sortie d'air (31) située à côté du convecteur (23).

4. Procédé selon l'une des revendications précédentes, **caractérisé en ce que**, en cas d'interruption de l'alimentation en air traité, en particulier en air de source, provenant du conduit de sol (15), de l'air froid provenant de la région d'au moins une fenêtre (10) est guidé le long du convecteur (23) jusqu'à l'intérieur de la pièce (14) et ainsi chauffé.

5. Dispositif de climatisation destiné à être disposé sous le plancher près d'une fenêtre (10), le dispositif comprenant un conduit de sol (15) recouvert d'une grille de sol (16), au moins un convecteur (23) disposé dans le conduit de sol (15) et au moins une ouverture de sortie d'air (30, 31), formée par la grille de sol (16), au-dessus du conduit de sol (15), **caractérisé en ce que** le conduit de sol (15) comporte au moins une ouverture d'entrée d'air (29), disposée à proximité de l'au moins une fenêtre (10), de la grille de sol (16), le conduit de sol (15) est divisé en deux chambres (18, 19), de l'air pouvant éventuellement parvenir d'une chambre (18, 19) ou des deux chambres (18, 19) jusque dans le convecteur (23), l'au moins une ouverture d'entrée d'air (29) débouche dans l'une des chambres (18) et une troisième chambre (20), disposée en amont du convecteur (23), est formée dans le conduit de sol (15), la troisième chambre (20) étant associée à au moins une ouverture de sortie d'air (31).

6. Dispositif de climatisation selon la revendication 5, **caractérisé en ce que** les au moins deux chambres (18, 19) sont séparées par une paroi de séparation (21) qui est disposée sous le convecteur (23) de telle sorte que de l'air provenant de la première chambre (18) et/ou de la deuxième chambre (19) peut passer devant le convecteur (23).

7. Dispositif de climatisation selon la revendication 5 ou 6, **caractérisé en ce qu'**au moins une ouverture de sortie d'air (30), de préférence affleurant le sol, est disposée au-dessus du convecteur.

8. Dispositif de climatisation selon l'une des revendications 5 à 7, **caractérisé en ce qu'**un filtre (39) et/ou un redresseur est associé à l'ouverture de sortie d'air (31).

9. Dispositif de climatisation selon la revendication 5, **caractérisé en ce que** la troisième chambre (20) et la deuxième chambre (19) associée à l'au moins un convecteur (23) peuvent être alimentées sélectivement en air traité, de préférence en air de source, par un élément de guidage d'air conçu de préférence comme un régulateur à coulisse (36, 46) ou un volet d'air (40).

10. Dispositif de climatisation selon la revendication 9, **caractérisé en ce que** l'élément de guidage d'air est conçu de telle sorte que de l'air traité, de préférence de l'air de source, puisse être amené sélectivement à la deuxième chambre (19) ou à la troisième chambre (20) ou l'alimentation de la deuxième chambre (19) et de la troisième chambre (20) en air traité, en particulier en air de source est interrompue.

11. Dispositif de climatisation selon l'une des revendications 5 à 10, **caractérisé en ce que** de l'air traité, notamment de l'air de source, entrant dans la troisième chambre (20) passe du sol dans la pièce (14) directement par l'ouverture de sortie d'air (31), associée à la troisième chambre (20) en contournant le convecteur (23).

12. Dispositif de climatisation selon l'une des revendications 5 à 11, **caractérisé en ce que** de l'air traité, de préférence de l'air de source, entrant dans la deuxième chambre (19) passe par l'au moins un convecteur (23) et pénètre depuis le sol dans la pièce (14), par l'ouverture de sortie d'air (30) associée au convecteur (23), sous la forme d'air traité, en particulier d'air de source, chauffé ou refroidi.

13. Dispositif de climatisation selon l'une des revendications 5 à 12, **caractérisé en ce que** de l'air froid provenant de la région de l'au moins une fenêtre (10) et entrant dans la première chambre (18) par l'ouverture d'entrée d'air (29) passe par l'au moins un convecteur (23) et parvient du sol dans la pièce (14), par l'ouverture de sortie d'air (30) disposée au-dessus du convecteur (23), sous la forme d'air chauffé.

14. Dispositif de climatisation selon l'une des revendications 5 à 13, **caractérisé en ce que** les deux ouvertures de sortie d'air (30, 31) et les ouvertures d'entrée d'air (29) sont disposées côte à côte, de préférence sont formées par une grille de sol commune (16), l'ouverture d'entrée d'air (29) étant associée à un bord du conduit de sol (15), qui est tourné vers l'au moins une fenêtre (10), ou à la grille de sol (16) qui le recouvre.
